# EUROPÄISCHE PATENTSCHRIFT

(11) **EP 0 868 584 B1**
(45) Veröffentlichungstag und Bekanntmachung des Hinweises auf die Patenterteilung: **16.07.2003**
(21) Anmeldenummer: 96940981.2
(22) Anmeldetag: 19.12.1996
(51) Int. Cl.: E05B 27/00, E05B 15/14

(54) **DREHSCHLIESSZYLINDER FÜR EIN SICHERHEITSSCHLOSS**
ROTARY BARREL FOR A SECURITY LOCK
BARILLET ROTATIF POUR SERRURE DE SECURITE

(30) Priorität: 22.12.1995 CH 366695
(43) Veröffentlichungstag der Anmeldung: 07.10.1998
(73) Patentinhaber: Keller, Ernst, CH-8805 Richterswil (CH)
(72) Erfinder: Keller, Ernst, CH-8805 Richterswil (CH)
(74) Vertreter: Groner, Manfred
(86) Internationale Anmeldenummer: CH9600449
(87) Internationale Veröffentlichungsnummer: WO97023698

(56) Entgegenhaltungen:
- EP-A- 0 364 660
- WO-A-87/05654
- DE-U- 9 307 547
- GB-A- 2 230 555
- US-A- 5 050 412
- LOCKSMITH LEDGER INTERNATIONAL, Bd. 55, Nr. 7, 1.Juni 1995, Seite 54/55 XP000539376 STEELE D: "SARGENT'S SIGNATURE CYLINDER AND MASTER KEY SYSTEM"

## Beschreibung

Die Erfindung betrifft einen Drehschliesszylinder für ein Sicherheitsschloss, mit einem Zylindergehäuse und einem in diesem drehbar gelagerten Rotor und mit mehreren Stiftzuhaitungen, die zur Drehfreigabe des Rotors mit einem in einen Schlüsselkanal des Rotors einzuführenden Schlüssel einzuordnen sind.

Drehschliesszylinder dieser Art sind seit langem bekannt und in der Praxis an sich bewährt. Um die Aufsperrsicherheit solcher Drehschliesszylinder zu erhöhen, sind dem Fachmann verschiedene Massnahmen bekannt. Diese richten sich insbesondere gegen unbefugte Aufsperrversuche, bei denen mit einem in den Schlüsselkanal eingeführten Instrument durch Vibration die Stiftzuhaltungen eingeordnet werden. Die bekannten Massnahmen gegen solche Versuche bewirken, dass der Zeitaufwand zum Einordnen der Stiftzuhaltungen wesentlich erhöht ist. Dies hat zur Folge, dass solche unbefugten Versuche in der Regel abgebrochen werden.

Aus der DE-U-9 307 547 ist ein gattungsgemässer Drehschliesszylinder bekannt geworden. Dieser weist Kernstifte auf, die als Teleskopstifte ausgebildet sind. Der äussere Stiftteil ist jeweils an seiner Spitze mit Nuten bzw. Schlitzen versehen. Bei einem Aufbrechversuch soll eine solche Zuhaltungsspitze deformiert werden, so dass sich der Kern nicht mehr drehen lässt.

Der Erfinder hat sich die Aufgabe gestellt, einen Drehschliesszylinder der genannten Gattung zu schaffen, bei dem unbefugte Aufsperrversuche mit dem genannten vibrierenden Instrument noch wirksamer erschwert sind.

Die Aufgabe ist bei einem gattungsgemässen Drehschliesszylinder gemäss Kennzeichen des Anspruchs 1 gelöst. Der Erfindung liegt die Erkenntnis zugrunde, dass mit dem genannten Instrument vergleichsweise starke Schläge auf die Kernstifte ausgeübt werden. Bei einem erfindungsgemässen Drehschliesszylinder haben diese Schläge unvermeidbar zur Folge, dass wenigstens ein Kernstift an seinem in den Schlüsselkanal ragenden Ende so verändert wird, dass ein Einordnen der entsprechenden Zuhaltung durch Vibration völlig unmöglich ist. Ist das genannte Ende weggebrochen, so werden die Vibrationen nicht mehr auf diese Stiftzuhaltung übertragen und damit ist ein Einordnen dieser Zuhaltung ausgeschlossen. Ist das genannte Ende gebogen oder deformiert, so ist der entsprechende Kernstift in seiner Bohrung blokkiert und kann nicht mehr radial verschoben werden. Bei einem erfindungsgemässen Drehschliesszylinder ist ein unbefugter Aufsperrversuch mit einem vibrierenden Instrument nicht nur erschwert, sondern nach kurzer Versuchszeit völlig aussichtslos.

Es hat sich gezeigt, dass bei einem genannten Versuch vielfach das vibrierende Instrument in diese umlaufende Nut bzw. Schlitz eingreift und das vordere Ende des Kernstiftes weggebrochen wird. Dieser Kernstift ragt dann nicht mehr oder nur noch wenig in den Schlüsselkanal und kann durch Vibration nicht mehr radial verschoben werden. Selbstverständlich muss die umlaufende Nut bzw. Schlitz so tief sein, dass bei einer Vibration das vordere Ende entsprechend gebogen, deformiert oder weggebrochen wird. Es hat sich gezeigt, dass bei einer vergleichsweise tiefen Nut bzw. Schlitz die Funktionsfähigkeit des Kernstiftes nicht beeinträchtigt ist. Die Erfindung kann beispielsweise durch einen einfachen radialen Einschnitt am vorderen Ende eines Kernstiftes sehr kostengünstig realisiert werden. Die Erfindung ermöglicht somit nicht nur eine völlige Verhinderung der genannten Aufsperrversuche sondern zudem eine sehr kostengünstige Realisierung.

Weitere Vorteile und Merkmale der Erfindung ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Figur 1: eine Ansicht eines erfindungsgemässen Drehschliesszylinders,
- Figur 2: ein Querschnitt durch einen Teil des erfindungsgemässen Drehschliesszylinders nach Figur 1,
- Figuren 3 bis 5: teilweise geschnittene Kernstifte,
- Figur 6: schematisch anhand eines Teilquerschnittes durch den erfindungsgemässen Drehschliesszylinder die Arbeitsweise der Vibrationsmethode,
- Figuren 7 und 8: Teilquerschnitte durch einen erfindundungsgemässen Drehschliesszylinder nach einem unbefugten Aufsperrversuch.

Die Figur 1 zeigt einen Drehschliesszylinder 1 mit einem Zylindergehäuse 2, auch Stator genannt, einem im Gehäuse 2 drehbar gelagerten Rotor 3 mit einem Schlüsselkanal 4 sowie Zuhaltungen 5 und 6. Die Zuhaltungen 5 und 6 sind in an sich bekannter Weise in Reihen angeordnet und weisen gemäss Figur 2 jeweils einen Kernstift 12, einen Gehäusestift 11 sowie eine Druckfeder 7 aus. Für die Lagerung der Drucktedern 7 und der Gehäusestifte 11 sind in das Gehäuse zwei Schieber 8 eingesetzt. In der Figur 2 übergreift der Gehäusestift 11 die Scherlinie 26 und blockiert damit den Rotor 3. Mit einem zugehörigen Flachschlüssel wird zur Drehfreigabe des Rotors 3 die Zuhaltung 5 in der Stufenbohrung 10 radial nach aussen verschoben und die Stifte 11 und 12 eingeordnet.

Der Kernstift 12 weist gemäss Figur 3 eine Spitze 13 mit einer konischen Auflauffläche 15, einen Körper 27 mit einem radial vorragenden Rand 16 sowie einen Verbindungsstift 14 auf. Die Spitze 13 arbeitet bei einer Betätigung des Drehschliesszylinders 1 in bekannter Weise mit der Steuerfläche einer Bohrung des Schlüssels zusammen. Die Spitze 13 besteht aus einem harten Material, beispielsweise gehärtetem Stahl. Der Verbindungsstift 14 ist in Bohrungen 18 und 19 des Körpers 27 bzw. der Spitze 13 eingepresst und besteht aus einem Werkstoff, der weicher ist als derjenige der Spitze 13. Der Stift 14 hält die Spitze 13 in einem festen Abstand zum Körper 27. Zwischen der Spitze 13 und dem Körper 27 besteht gemäss Figur 3 eine umlaufende Nut.

Der Verbindungsstift 14 ist so dimensioniert, dass er die üblichen Kräfte bei einer Betätigung des Drehschliesszylinders 1 von der Spitze 13 auf den Körper 27 übertragen kann, bei Schlägen auf die Spitze 13 infolge eines vibrierenden Instrumentes jedoch bleibend verbogen oder abgebrochen wird. Die Figuren 6 bis 8 zeigen schematisch diesen Vorgang.

Die Figur 6 zeigt ein in den Schlüsselkanal 4 eingeführtes Instrument 25, das als stabförmige flache Zunge ausgebildet ist und mit einer hier nicht gezeigten Vibrationsvorrichtung verbunden ist. Verfängt sich ein solches Instrument 25 wie gezeigt in einer Nut 17 eines Kernstiftes 12, so werden durch die Vibration des Instrumentes 25 auf die Spitze 13 vergleichsweise starke Schläge ausgeübt. Die Spitze 13 wird dadurch entweder abgerissen oder bleibend umgebogen. Die Figur 7 zeigt einen Kernstift 12 mit einer abgerissenen Spitze 13 und die Figur 8 eine bleibend umgebogene Spitze 13. Bei der Situation gemäss Figur 7 bleiben Vibrationen auf den Kernstift 12 wirkungslos. Bei der Situation gamäss Figur 8 blockiert die gebogene Spitze 13 eine radiale Verschiebung des Kernstiftes 12. In beiden Fällen hat dies zur Folge, dass der zugehörige Gehäusestift 11 gegen den Druck der Feder 7 nicht verschoben werden kann. Der Drehschliesszylinder 1 ist damit bleibend blockiert.

Bei der Ausführung gemäss Figur 4 ist in einem Kernstift 23 unmittelbar hinter der Auflauffläche 15 ein radialer Schlitz 24 eingearbeitet.

Die Figur 5 zeigt einen Kernstift 20, der einen achsialen Einschnitt 22 sowie eine umlaufende Nut 21 aufweist.

Grundsätzlich ist es hinreichend, wenn der Drehschliesszylinder 1 lediglich einen Kernstift 12, 20 oder 23 aufweist. Es können jedoch auch mehrere oder alle Kernstifte gemäss der Erfindung ausgebildet sein. Die gezeigten Kernstifte 12, 20 und 23 sind lediglich Ausführungsbeispiele, und für den Fachmann ist klar, dass die Erfindung auch auf eine andere Weise realisiert werden könnte.

## Patentansprüche

1. Drehschliesszylinder für ein Sicherheitsschloss, mit einem Zylindergehäuse (2) und einem in diesem drehbar gelagerten Rotor (3) und mit mehreren Stiftzuhaltungen (5, 6), die zur Drehfreigabe des Rotors (3) mit einem in einen Schlüsselkanal (4) des Rotors (3) einzuführenden Schlüssel einzuordnen sind, wobei wenigstens eine Stiftzuhaltung (5) einen Kernstift (12, 20, 23) aufweist, dessen vorderes und in den Schlüsselkanal (4) ragendes Ende (13) eine Nut (17, 21) bzw. Schlitz (24) zum Schwächen der Spitze des Kernstiftes (12) aufweist, wobei der Querschnitt des Schlüsselkanals (4) eine längliche Form aufweist und die Ebene der Nut (17, 21) bzw. des Schlitzes (24) parallel zur Längsachse des Querschnitts des Schlüsselkanals (4) verläuft, **dadurch gekennzeichnet, dass** der Kernstift (12) aussenseitig und unmittelbar hinter einer konischen Auflauffläche (15) seines vorderen Endes (13) eine umlaufende sich in Umfangsrichtung des Kernstiftes (12) erstrekkende Nut (17, 21) bzw. einen entsprechenden Schlitz (24) aufweist und diese umlaufende Nut (17, 21) bzw. Schlitz (24) in Ruhestellung des Kernstiftes (12) im Schlüsselkanal (4) sichtbar ist, derart, dass das vordere Ende (13) im Fall eines unbefugten Aufschliessversuches mittels eines vibrierenden Instrumentes (25) gebogen, deformiert oder weggebrochen werden kann.

2. Drehschliesszylinder nach Anspruch 1, **dadurch gekennzeichnet, dass** der Kernstift (12) eine gehärtete Spitze (13) aufweist, die mit einem Stift (14) aus einem weicheren Werkstoff als derjenige der Spitze (13) am hinteren Teil des Kernstiftes befestigt ist.

3. Drehschliesszylinder nach Anspruch 1 oder 2, **dadurch gekennzeichnet, dass** der Kernstift (12) an seinem vorderen Ende eine sich in Längsrichtung des Kernstiftes erstreckende Ausnehmung aufweist.

4. Drehschliesszylinder nach einem der Ansprüche 1 bis 3, **dadurch gekennzeichnet, dass** der Kernstift (12) an seinem vorderen Ende eine sich in Längsrichtung des Kernstiftes erstreckende Ausnehmung aufweist.

## Claims

1. Rotary locking cylinder for a safety lock, having a cylinder housing (2) and a rotor (3) which is mounted in a rotatable manner therein, and having a plurality of pin tumblers (5, 6) which, for the purpose of releasing the rotor (3), can be properly positioned by a key which can be introduced into a keyway (4) of the rotor (3), it being the case that at least one pin tumbler (5) has a core pin (12, 20, 23), of which the front end (13), which projects into the keyway (4), has a groove (17, 21) or slot (24) for weakening the tip of the core pin (12), the cross section of the keyway (4) being elongate and the plane of the groove (17, 21) or of the slot (24) running parallel to the longitudinal axis of the cross section of the keyway (4), **characterized in that**, on the outside and immediately behind a conical run-on surface (15) of its front end (13), the core pin (12) has an encircling groove (17, 21), which extends in the circumferential direction of the core pin (12), or a corresponding slot (24), and this encircling groove (17, 21) or slot (24) is visible in the rest position of the core pin (12) in the keyway (4) such that, in the case an unauthorized unlocking attempt by means of a vibrating instrument (25), the front end (13) can be bent, deformed or broken off.

2. Rotary locking cylinder according to Claim 1, **characterized in that** the core pin (12) has a hardened tip (13), which is fastened on the rear part of the core pin by a pin (14) made of a material which is softer than that of the tip (13).

3. Rotary locking cylinder according to Claim 1 or 2, **characterized in that**, at its front end, the core pin (12) has a recess which extends in the longitudinal direction of the core pin.

4. Rotary locking cylinder according to one of Claims 1 to 3, **characterized in that**, at its front end, the core pin (12) has a recess which extends in the longitudinal direction of the core pin.

## Revendications

1. Cylindre rotatif pour une serrure de sécurité, comprenant un logement de cylindre (2) et un rotor (3) monté à rotation dans celui-ci et comprenant plusieurs gâchettes à tiges (5, 6) qui doivent être coordonnées à une clé à introduire dans un canal de clé (4) du rotor (3) pour la libération en rotation du rotor (3), au moins une gâchette à tige (5) présentant une tige de noyau (12, 20, 23), dont l'extrémité avant (13) pénétrant dans le canal de clé (4) présente une rainure (17, 21) ou une fente (24) pour affaiblir la pointe de la tige de noyau (12), la section transversale du canal de clé (4) présentant une forme longitudinale et le plan de la rainure (17, 21) ou de la fente (24) s'étendant parallèlement à l'axe longitudinal de la section transversale du canal de clé (4), **caractérisé en ce que** la tige de noyau (12) présente, du côté extérieur et directement derrière une surface de montée conique (15) de son extrémité avant (13), une rainure (17, 21) ou une fente correspondante (24) périphérique s'étendant dans la direction périphérique de la tige de noyau (12), et cette rainure (17, 21) ou fente (24) périphérique est visible dans la position de repos de la tige de noyau (12) dans le canal de clé (4), de telle sorte que l'extrémité avant (13) puisse être cintrée, déformée ou cassée dans le cas d'une tentative d'ouverture non autorisée au moyen d'un instrument vibrant (25).

2. Cylindre rotatif selon la revendication 1, **caractérisé en ce que** la tige de noyau (12) présente une pointe durcie (13) qui est fixée à la partie arrière de la pointe de noyau avec une tige (14) en un matériau plus tendre que celui de la pointe (13).

3. Cylindre rotatif selon la revendication 1 ou 2, **caractérisé en ce que** la tige de noyau (12) présente, à son extrémité avant, un évidement s'étendant dans la direction longitudinale de la tige de noyau.

4. Cylindre rotatif selon l'une quelconque des revendications 1 à 3, **caractérisé en ce que** la tige de noyau (12) présente, à son extrémité avant, un évidement s'étendant dans la direction longitudinale de la tige de noyau.
